# EUROPÄISCHE PATENTANMELDUNG

(11) **EP 2 163 487 A1**
(43) Veröffentlichungstag der Anmeldung: **17.03.2010**
(21) Anmeldenummer: 08019206.5
(22) Anmeldetag: 03.11.2008
(51) Int. Cl.: B65D 19/44, B65D 85/48

(54) **Vorrichtung zur Lagerung und/oder zum Transport**

(30) Priorität: 05.09.2008 DE 202008011823 U
(71) Anmelder: Bachmann, Eberhard, 63863 Eschau-Hobbach (DE)
(72) Erfinder: Bachmann, Eberhard, 63863 Eschau-Hobbach (DE)
(74) Vertreter: Thürer, Andreas

(57) **Zusammenfassung**

Vorrichtung (1) zur Lagerung und/oder zum Transport eines flächenhaften Gutes, insbesondere von flächenhaften Sonnenkollektormodulen, mit zumindest einem Seitenelement (3), insbesondere einem Stirnseitenelement (4), umfassend vier verbundene Rahmenkäntelemente (5) und ein darin eingesetztes Diagonalelement (6), das im wesentlichen diagonal durch zumindest einen Teil des Seitenelements (3) verläuft, wobei an einer Innenseite (7) des Seitenelements (3) ein im wesentlichen leistenartiges Aufnahmemittel (8) für den Halt eines zu transportierenden Gutes, insbesondere eines flächenhaften Moduls, vorgesehen ist.

## Beschreibung

Die Erfindung betrifft eine Vorrichtung zur Lagerung und/oder zum Transport eines flächenhaften Gutes, insbesondere von flächenhaften Modulen, nach dem Oberbegriff von Anspruch 1.

Bekannt sind Transportvorrichtungen, die aus stabilen Seitenwänden aus Holz bestehen.

Nachteilig bei dem bekannten System des Stands der Technik ist es, dass sie regelmäßig schwer sind und einen großen Materialaufwand mit sich bringen. Zudem ist der Aufbau kompliziert. Insbesondere flächenhafte Güter mit Glas werden leicht beschädigt.

Aufgabe der vorliegenden Erfindung ist es, eine Vorrichtung nach dem vorstehenden Oberbegriff so auszubilden, dass sie einerseits stabil im aufgebauten Zustand ist zudem leicht und sicher mit flächenhaften Güter zu bestücken ist.

Die Aufgabe wird gelöst durch eine Vorrichtung zur Lagerung und/oder zum Transport eines flächenhaften Gutes, insbesondere von flächenhaften Sonnenkollektormodulen, mit zumindest einem Seitenelement, insbesondere einem Stirnseitenelement, umfassend vier verbundene Rahmenkantelemente und ein darin eingesetztes Diagonalelement, das im wesentlichen diagonal durch zumindest einen Teil des Seitenelements verläuft, wobei an einer Innenseite des Seitenelements ein im wesentlichen leistenartiges Aufnahmemittel für den Halt eines zu transportierenden Gutes, insbesondere eines-flächenhaften Moduls, vorgesehen ist.

Die erfindungsgemäße Vorrichtung ist einerseits sehr leicht und zum anderen stabil und kann wegen der erfindungsgemäßen Stabilität der Rahmenkonstruktion mit geringem Materialeinsatz, leicht und offen ausgestaltet werden. Die eingesetzten Module sind sicher und in einem vorbestimmten Abstand zueinander festgelegt und können zugleich einfach eingesetzt und herausgeholt werden. Genauere Erprobungen haben bezeigt, dass auch bei einem ruckartigen Anheben und Absetzen der Vorrichtung die Module gut geschützt sind und nicht beschädigt werden. Die Offenheit der Transportvorrichtung und Freiräume im Boden erlauben es, das Transportgut beim Versand schnell und zuverlässig mit Sicherheitsgurten zu verschnüren. Die Aufnahmemittel von denen auch eine oder mehrere am Bodenelement angebracht werden können, sind in ihrem Profil an die äußere Form des Transportguts einfach anpassbar und könne bei unterschiedlichen Transportgütern einfach ausgetauscht werden.

Die Stabilität wird weiter erhöhte, wenn das Seitenelement ein Querstrebenelement aufweist, das in einer Fläche des Seitenelements angebracht ist, und dass das Diagonalelement von einem Rahmenkantenelement zu dem Querstrebenelement verläuft und dass das Aufnahmemittel im wesentlichen über dem Questrebenelement angebracht ist.

Die Transportgüter sind sicher und ausreichend beabstandet gehalten, wenn zumindest jeweils ein Aufnahmemittel im wesentlichen korrespondierend an zwei gegenüberliegenden Seitenelementen angebracht ist.

Eine platzsparende und schnelle Anordnung der zu transportierenden Güter ist insbesondere möglich, wen eines der Aufnahmemittel nach dem Einsetzen der Module in die Vorrichtung mittels einer Kippbewegung die Module kämmend einsetzbar ist, insbesondere dabei um eine Längsachse drehbar einschwenkbar.

Bereits beim Einsetzen ist eine exakte Positionierung des Aufnahmemittels möglich, wenn das Aufnahmemittel mit Teilbereichen zwischen zwei gegenüberliegende Rahmenkantelemente einklipsbar und anschließend nach innen umklappbar ist. das Aufnahmemittel eine Aufnahmeleiste ist, insbesondere mit Nuten für die Aufnahme von Kanten der flächenhaften Module.

Auch komplexer aufgebaute flächenhafte Module können sicher gehalten werden, wenn die Nuten mit abwechselnd weiten und engeren Abständen ausgebildet sind, um insbesondere flächenhafte Sonnenkollektormodulelemente mit einem vorbestimmten Abstand zu halten.

Eine Führung der Kanten der Module ist auf einfache Art möglich, wenn die Nuten zumindest an Einsetzbereichen für die Modulkanten Abfasungen aufweist.

Kostensparende und Modul-Oberflächenschonende Aufnahmemittel liegen vor, wenn das Aufnahmemittel ein MDF-Mäterial umfasst, wobei es insbesondere eine weiche Oberfläche erzeugende Oberflächenbehandlung aufweist.

Eine zusätzliche Sicherung , Abstandshaltung und Abstützung gegen Beschädigungen am Boden ist gegeben, wenn an einer Innenseite eines Bodenelement zumindest ein Aufnahmemittel vorgesehen ist, das mit einem Aufnahmemittel an einem Seitenelement korrespondiert.

Vorteilhaft ist es, wenn die Rahmenkantenelemente, Querstrebenelement und Diagonalelement aus Kanthölzer aufweisend aufgebaut sind und mittels Nagelplatten verbunden sind. Durch die Vierkanthölzer und die Nagelplatten ist eine stabile und elastische Verbindung

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind. Die Anführungen in den folgenden Ausführungsformen sind nicht einschränkend sondern lediglich beispielhaft zu verstehen.

Es zeigen:
- Fig. 1: eine geöffnete Vorrichtung zur Lagerung und/oder Transport,
- Fig. 2: eine Vorrichtung zur Lagerung und/oder Transport,
- Fig. 3: eine befüllte Vorrichtung zur Lagerung und/oder Transport und
- Fig. 4a-4d: Aufnahmemittel.

Fig. 1 zeigt eine geöffnete Vorrichtung 1 zur Lagerung und/oder Transport. Zwei Seitenelemente 3 in Form von Stirnseitenelementen 4 sind auf einem Bodenelement 18 angeordnet. Das Bodenelement 18 kann insbesondere eine Standard-Euro-Palette sein. Die Seitenelemente 3 weisen vier Rahmenkantenelemente 5 auf, die mittels Nagelplatten 19 steif verbunden sind. Die Rahmenkantenelemente 5 sind insbesondere aus Kanthöfzern aufgebaut. Zudem kann das Seitenelement 3 wie beispielhaft bezeigt, ein Querstrebenelement 9, insbesondere aus einem Kantholz, aufweisen, das insbesondere im oberen Drittel der Fläche 10 des Seitenelements 4 zwischen den Rahmenkantenelementen 5 eingefügt ist. Zwischen dem unteren Rahmenkantelement 5 des Seitenelements 3 und dem Querstrebenelement 9 ist ein Diagonalelement 6, insbesondere wiederum aus einem Kantholz, eingesetzt, das eine wesentliche Stabilisierung des Aufbaus bewirkt. Auf dem Querstrebenelement 9 ist zur Innenseite 7 des Stirnseitenelements 4 hin ein Aufnahmemittel 8 eingesetzt, das Nuten 13 zum Einsetzen von Kanten 16 von flächenhaften Modulen 2 aufweist, wie in Fig. 3 und Fig. 4 dargestellt. Zwei weitere Aufnahmemittel 8 befinden sich auf der Innenseite 17 des Bodenelements 18. Ein weiteres Aufnahmemittel 8 an dem gegenüberliegenden Stirnseitenelement 3 kann nach dem Einsetzen der flächenhaften Module 2 eingesetzt werden. Dies kann mittels eines Einklipsens des Aufnahmemittels zwischen die zwei seitlichen Rahmenkantelemente 5 oberhalb des Querstrebenelement 9 geschehen. Anschließend wird das Aufnahmemittel 8 dann nach innen umgeklappt, kämmt die Kanten 16 der eingesetzten flächenhaften Module 2 und setzt diese dann in einem vorbestimmten Abstand zueinander fest. Abschließend kann dieses Aufnahmemittel 8 dann mittels eines Befestigungsmittels festgelegt werden, so dass es zum Herausnehmen der Module 2 dann wieder leicht entfernt werden kann.

Fig. 2 zeigt eine Vorrichtung zur Lagerung und/oder Transport mit Aufnahmemitteln 8 und einem Bodenelement 18, bei der die Vorderseite und die Rückseite, bestehend aus Lattenelementen 21, die in Querrichtung und in Diagonalrichtung angebracht sind, an den Seitenelementen 3 aus Rahmenkantelementen 5 befestigt ist. Als Abdeckung können wiederum Lattenelemente 21 an den Rahmenkantenelementen 5 befestigt sein.

Fig. 3 zeigt eine mit flächenhaften Modulen 2 befüllte Vorrichtung 1 zur Lagerung und/oder Transport. Die Vorrichtung weist Seitenelemente 3 in Form von Stirnseitenelementen 4 auf, die jeweils zumindest ein Aufnahmemittel 8 aufweisen. Zunächst wird ein Seitenelement 3 aus Rahmenkantelementen 5, die mittels Hagelbrettern 18 aneinander befestigt sind, mit einem Aufnahmemittel 8 versehen und auf dem Bodenelement 18 sowie mittels Lattenelementen 21 an dem anderen, gegenüber angeordneten Seitenelement 3 befestigt. Ein erstes Aufnahmemittel 8 kann an einem ersten Seitenelement 3 befestigt werden, die flächenhaften Module 2 werden eingestellt und dann kann das zweite Aufnahmemittel 8 an dem zweiten Seitenelement 3 eingeklipst werden, wobei es in die Modulkanten 16 kammartig eingreift.

Fig. 4a-d zeigen Aufnahmemittel 8 in verschiedenen Ausführungen. An einem Aufnahmeelement 8, das in ein Seitenelement 3 eingesetzt wird, können Teilbereiche 12 vorgesehen sein, die Ausnehmungen aufweisen, die an die Rahmenkantelemente 5 von Seitenelementen 3 angepasst ausgebildet sind. Diese Aufnahmemittel 8 können nach dem Einklipsen insbesondere in eine Seite einer Vorrichtung um eine Längsachse 11 gekippt werden und somit die Kanten 16 der Module 2 mittels der Nuten 13 kämmen. Dies wird erleichtert durch Abfasungen 20 in den Einsetzbereichen 15 an den Nuten 13. Die Abstände, die die Aufnahmemittel aufweisen, können leicht an die jeweiligen Dimensionen der zu transportierenden flächenartigen Module 2 angepasst werden. Insbesondere können unterschiedliche Abstände 14 vorgesehen sein, wenn die Module 2 doppelwandig ausgebildet sind und beide Fläche gehalten werden sollen.

### BEZUGSZEICHENLISTE

- 1: Vorrichtung
- 2: flächenhaftes Modul
- 3: Seitenelement
- 4: Stirnseitenelement
- 5: Rahmenkantenelement
- 6: Diagonalelement
- 7: Innenseite
- 8: Aufnahmemittel
- 9: Querstrebenelement
- 10: Fläche
- 11: Längsachse
- 12: Teilbereich.
- 13: Nut
- 14: Abstand
- 15: Einsetzbereich
- 16: Kante
- 17: Innenseite
- 18: Bodenelement
- 19: Nagelplatte
- 20: Abfasung
- 21: Lattenelement

## Patentansprüche

1. Vorrichtung (1) zur Lagerung und/oder zum Transport eines flächenhaften Gutes, insbesondere von flächenhaften Sonnenkollektormodulen (2), mit zumindest einem Seitenelement (3), insbesondere einem Stirnseitenalement (4), umfassend vier verbundene Rahmenkantelemente (5) und ein darin eingesetztes Diagonalelement (6), das im wesentlichen diagonal durch zumindest einen Teil des Seitenelements (3) verläuft, **dadurch gekennzeichnet, dass** an einer Innenseite (7) des Seitenelements (3) ein im wesentlichen leistenartiges Aufnahmemittel (8) für den Halt eines zu transportierenden Gutes, insbesondere eines flächenhaften Moduls (2), vorgesehen ist.

2. Vorrichtung nach Anspruch 1, **dadurch gekennzeichnet, dass** das Seitenelement ein Querstrebenelement (9) aufweist, das in einer Fläche (10) des Seitenelements (3) angebracht ist, und dass das Diagonalelement (6) von einem Rahmenkantenelement (5) zu dem Querstrebenelement (9) verläuft und dass das Aufnahmemittel (8) im wesentlichen über dem Questrebenelement (9) angebracht ist.

3. Vorrichtung nach Anspruch 1 oder 2, **dadurch gekennzeichnet, dass** zumindest jeweils ein Aufnahmemittel (8) im wesentlichen korrespondierend an zwei gegenüberliegenden Seitenelementen (3) angebracht ist.

4. Vorrichtung nach einem der Ansprüche 1 bis 3, **dadurch gekennzeichnet, dass** eines der Aufnahmemittel (8) nach dem Einsetzen der Module (2) in die Vorrichtung (1) mittels einer Kippbewegung die Module (2) kämmend einsetzbar ist, insbesondere dabei um eine Längsachse (11) drehbar einschwenkbar,

5. Vorrichtung nach einem der Ansprüche 1 bis 4, **dadurch gekennzeichnet, dass** das Aufnahmemittel (8) mit Teilbereichen (12) zwischen zwei gegenüberliegende Rahmenkantelemente (5) einklipsbar und anschließend nach innen umklappbar ist.

6. Vorrichtung nach einem der Ansprüche 1 bis 5, **dadurch gekennzeichnet, dass** das Aufnahmemittel (8) eine Aufnahmeleiste ist, insbesondere mit Nuten (13) für die Aufnahme von Kanten (16) der flächenhaften Module (2).

7. Vorrichtung nach einem der Ansprüche 1 bis 6, **dadurch gekennzeichnet, dass** die Nuten (13) mit abwechselnd weiten und engeren Abständen (14) ausgebildet sind, um insbesondere flächenhafte Sonnenkollektormodufelemente mit einem vorbestimmten Abstand zu halten.

8. Vorrichtung nach einem der Ansprüche 1 bis 7, **dadurch gekennzeichnet, dass** die Nuten (13) zumindest an Einsetzbereichen (15) für die Modulkanten (16) Abfasungen (20) aufweist.

9. Vorrichtung nach einem der Ansprüche 1 bis 8, **dadurch gekennzeichnet, dass** das Aufnahmemittel (8) ein MDF-Material umfasst, wobei es insbesondere eine weiche Oberfläche erzeugende Oberflächenbehandlung aufweist.

10. Vorrichtung nach einem der Ansprüche 1 bis 9, **dadurch gekennzeichnet, dass** an einer Innenseite (17) eines Bodenelements (18) zumindest ein Aufnahmemittel (8) vorgesehen ist, das mit einem Aufnahmemittel (8) an einem Seitenelement (3) korrespondiert.

11. Vorrichtung nach einem der Ansprüche 1 bis 10, **dadurch gekennzeichnet, dass** die Rahmenkantenelemente (5), Querstrebenelement (9) und Diagonalelement (6) aus Kanthölzer aufweisend aufgebaut sind und mittels Nagelplatten (19) verbunden sind:
